# EUROPÄISCHE PATENTSCHRIFT

(11) **EP 1 147 682 B1**
(45) Veröffentlichungstag und Bekanntmachung des Hinweises auf die Patenterteilung: **25.02.2004**
(21) Anmeldenummer: 00906161.5
(22) Anmeldetag: 21.01.2000
(51) Int. Cl.: H04R 25/00

(54) **HÖR-BEHANDLUNGSGERÄT**
HEARING AID
APPAREIL DE CORRECTION AUDITIVE

(30) Priorität: 27.01.1999 DE 19903090; 14.06.1999 DE 29910318 U
(43) Veröffentlichungstag der Anmeldung: 24.10.2001
(73) Patentinhaber: Auric Hörsysteme GmbH & Co. KG, 48429 Rheine (DE)
(72) Erfinder: BOROWSKY, Hans-Dieter, D-48485 Neuenkirchen (DE); JANDAUREK, Roman, D-48429 Rheine (DE); WESENDAHL, Theo, D-48431 Rheine (DE); LÖBBERS, Edmund, D-48485 Neuenkirchen (DE)
(74) Vertreter: Habbel, Hans-Georg, Dipl.-Ing.
(86) Internationale Anmeldenummer: PCT/DE2000/000191
(87) Internationale Veröffentlichungsnummer: WO 2000/045617

(56) Entgegenhaltungen:
- EP-A- 0 684 749
- WO-A-95/22879
- DE-A- 19 635 229
- DE-A- 19 718 223
- GB-A- 2 124 495
- US-A- 5 640 457
- US-A- 5 708 720

## Beschreibung

Die Erfindung betrifft ein Behandlungsgerät zur Behebung von Beeinträchtigungen des Gehörs.

Aus der WO 95/22879 ist ein derartiges Behandlungsgerät bekannt; es weist ein Akustikmodul auf, welches die elektronischen Komponenten des Behandlungsgerätes aufnimmt. Das Gehäuse des Akustikmoduls besteht aus Edelstahl. Es weist einen viereckigen Querschnitt auf, der in zwei getrennte Abschnitte mit unterschiedlich großen Querschnitten aufgeteilt ist. Diese beiden Abschnitte können gegeneinander abgewinkelt werden, um eine Grobanpassung an die Form des Ohrkanals des jeweiligen Trägers zu ermöglichen. Die Feinanpassung an die Form des Ohrkanals erfolgt durch die äußere Gestaltung einer Außenschale, welche das Akustikmodul umgibt. Aufgrund des metallischen Gehäuses, welches die elektronischen Komponenten des Akustikmoduls ausreichend stützt, kann die Außenschale weich ausgestaltet sein, z. B. aus Silikon.

Das Akustikmodul liegt mit seinem metallischen Gehäuse nicht direkt der Haut des Trägers an, sondern dieser Kontakt erfolgt mittels der weich ausgestalteten, das Modul umgebenden Außenschale.

Aus der DE 197 18 223 A1 ist ein Behandlungsgerät aus nicht bezeichnetem Material bekannt, welches sich in den Gehörgang erstreckt und als Rohrkörper ausgestaltet ist.

Aus der DE 38 40 393 C3 ist ein Behandlungsgerät bekannt, welches im Ohr getragen wird. Es hat eine etwa birnen- oder pilzförmige Kontur, also einen Gehäuseabschnitt mit geringerem und einen Gehäuseabschnitt mit größerem Durchmesser, und es liegt dem äußeren Gehörgang sowie der Ohrmuschel an, wobei sich der Gehäuseabschnitt mit geringerem Durchmesser in den Gehörgang erstreckt. Als "Gehäuse" ist in dieser Druckschrift nur der mit der Haut des Trägers in Kontakt kommende Teil eines insgesamt tatsächlich zweiteiligen Gehäuses bezeichnet, wobei die äußerlich sichtbare Front des Gerätes in an sich bekannter Weise als "Deckplatte" oder auch "Faceplate" ausgestaltet ist, an der sich die gesamte Elektronik des Behandlungsgerätes befindet. Derartige Deckplatten bestehen aus Kunststoff, denn sie werden üblicherweise optisch der Farbe des Ohrs angepaßt, da diese Deckplatte sichtbar ist, wenn der Benutzer das Hörgerät trägt, während der in das Ohr ragende, metallische Gehäuseteil unsichtbar getragen wird.

Das sogenannte "Gehäuse" wird also lediglich haubenartig an diese Deckplatte angesetzt, ohne abschirmend die Elektronik des Gerätes zu umgeben. Dabei kann dieses "Gehäuse" aus Metall bestehen, um eine Elektrode zu bilden, die mit einer zweiten Elektrode zusammenwirkend einen automatischen Ein-/Ausschalter bildet, der das Gerät automatisch einschaltet, wenn es in das Ohr eingesetzt wird und der Widerstand zwischen den Elektroden durch die Hautfeuchtigkeit verringert wird.

Aufgrund der immer kleiner möglichen Abmessungen der Elektronik und demzufolge der gesamten Behandlungsgeräte, deren Verkleinerung aus kosmetischen Gründen erwünscht ist, besteht bei den bekannten Behandlungsgeräten die Gefahr einer ungewollten Beschädigung, wenn das Behandlungsgerät versehentlich übersehen wird oder sich z. B. beim Sport vom Ohr des Trägers löst und herabfällt.

Der Erfindung liegt die Aufgabe zugrunde, ein gattungsgemäßes Behandlungsgerät dahingehend zu verbessern, daß dieses einen möglichst aktiven Lebensstil des Trägers ermöglicht und gegenüber mechanischen und elektronischen Einflüssen möglichst unanfällig ist.

Diese der Erfindung zugrundeliegende Aufgabe wird durch ein Behandlungsgerät mit den Merkmalen des Anspruches 1 gelöst.

Die Erfindung schlägt mit anderen Worten vor, das äußere Gehäuse des Behandlungsgerätes vollständig aus Metall herzustellen, so daß es ohne die Verwendung eines zusätzlichen inneren Gehäuses die Elektronik des Behandlungsgerätes allseits abschirmt. Auf diese Weise wird sichergestellt, daß einerseits Störimpulse von außen das Hörgerät nicht beeinflussen können und andererseits die möglicherweise vom Hörgerät ausgehenden Impulse unterdrückt werden und äußere Geräte nicht stören können.

Zudem weist das Gehäuse durch seine Materialwahl - Metall - und durch seine Formgebung mit einer im wesentlichen zylindrischen Grundform des Gehäuses eine hervorragende mechanische Stabilität auf, die die Stabilität der üblicherweise aus Kunststoff bestehenden Behandlungsgeräte erheblich übertrifft. Versuche haben gezeigt, daß sich eine Person auf ein derartiges Behandlungsgerät stellen kann, und daß es sogar von einem LKW überrollt werden kann, und daß es anschließend nach wie vor einsatzbereit ist.

Diese mechanische Stabilität ist auch mit tonnenförmigen oder leicht bananenförmig gebogenen Längskonturen oder mit mehreckigen Querschnittskonturen möglich, die im Sinne der vorliegenden Erfindung als "im wesentlichen zylindrisch" bezeichnet sind.

Ergänzend zu dieser grundsätzlichen mechanischen und elektrischen Stabilität des Hörgerätes kann vorteilhaft eine spezielle Ausrüstung gegen Flüssigkeiten hinzukommen. Dabei sind als "Flüssigkeiten" im Sinne der vorliegenden Erfindung nicht sämtliche Flüssigkeiten in Betracht zu ziehen, beispielsweise keine aggressiven Säuren o. dgl., sondern die Flüssigkeiten, die üblicherweise im Haushalt oder in der Freizeit vorzufinden sind und denen das Behandlungsgerät daher üblicherweise ausgesetzt wird, also beispielsweise Körperschweiß oder Körperpflegemittel, sowie Wasser, ggf. vermischt mit Wasch- oder Spülmitteln. Nachfolgend werden die Begriffe "Wasser" bzw. "wasserdicht" stets rein beispielhaft für diese vorgenannten Flüssigkeiten verwendet.

Das Batteriefach kann zu diesem Zweck gegenüber dem übrigen Gehäuse wasserdicht ausgestaltet sein, wobei hierzu dem Fachmann verschiedene bekannte Möglichkeiten zur Verfügung stehen: Es kann eine wasserdichte Verclipsung eines Batteriefach-Deckels mit dem übrigen Gehäuse erfolgen oder es kann eine umlaufende Elastomer-Dichtung am Batteriefach bzw. am Deckel des Batteriefaches vorgesehen sein, oder es kann durch eine labyrinthartige Konturierung ein wasserdichter Abschluß des Batteriefaches bzw. des Batteriefach-Deckels sichergestellt werden.

Im Rahmen dieser wasserdichten Ausrüstung ist zudem vorteilhaft auch vorgesehen, die Schallaustrittsöffnung wasserdicht zu verschließen. Hierzu kann erfindungsgemäß eine Folie vorgesehen sein, die einerseits akustisch durchlässig ist, andererseits jedoch wasserdicht ist, so daß eindringendes Wasser spätestens an dieser Folie zurückgehalten wird und nicht weiter in das Innere des Behandlungsgerätes eindringen und dort Schäden verursachen kann. Eine geeignete derartige Folie kann beispielsweise aus einem gereckten Kunststoff bestehen, wie sie z. B. unter dem Handelsnamen "Gore-Tex" bekannt ist.

Die erfindungsgemäßen Geräte können beispielsweise als Tinnitus-Masker ausgestaltet sein, so daß sie lediglich eine Schallaustrittsöffnung zur Abgabe der Behandlungsgeräusche aufweisen. Vorteilhaft kann in dem Gehäuse jedoch zusätzlich zu der Schallaustrittsöffnung auch eine Schallaufnahmeöffnung vorgesehen sein, die ebenfalls auf die erwähnte Weise mittels einer Folie wasserdicht abgedichtet ist. Die Schallaufnahmeöffnung ermöglicht die Ausgestaltung des Behandlungsgerätes als Hörgerät, welches die aufgenommenen Geräusche verstärkt und abgibt. Ggf. können an den beiden Öffnungen zwei getrennte Folien verwendet werden.

Wenn das Gehäuse beide Öffnungen aufweist und beide Öffnungen wasserdicht abgeschlossen sind, so kann hierzu jedoch vorteilhaft kostengünstig und montagegünstig eine einziges Folienstück verwendet werden. Eine akustische Trennung der Folie an den beiden Öffnungen kann vorgesehen sein, um Beeinflussungen der an der Schallaustrittsöffnung abgegebenen Geräusche durch Schallereignisse auszuschließen, die an der Schallaufnahmeöffnung aufgenommen werden. Die den beiden Öffnungen zugeordneten Bereiche einer einzigen Folie können akustisch voneinander getrennt werden, indem zumindest einer dieser beiden Bereiche durch einen Rahmen begrenzt ist, welcher eine Schwingungsübertragung von einem auf den jeweils anderen Bereich verhindert. Beispielsweise kann der Rahmen durch einen den einen Bereich umgebenden Ring gebildet sein, oder er kann 8-förmig beide Bereiche umgeben, oder er kann durch ein Bauteil gebildet sein, dem die Folie anliegt und das im Bereich der beiden Folienbereiche jeweils eine Öffnung aufweist.

Vorteilhaft kann das Gehäuse zwei Teile aufweisen, von denen der eine Teil das Batteriefach aufweist und der andere Teil die eigentliche Elektronik des Behandlungsgerätes aufnimmt. Beide Teile können miteinander verschraubt sein, so daß zum Öffnen des Batteriefachs an Stelle eines scharnierartig zu öffnenden Deckels auf einfache Weise vorgesehen ist, den das Batteriefach aufweisenden Teil des Gehäuses von dem anderen Teil abzuschrauben.

Das Gewinde mit seinem kreisrunden Querschnitt ermöglicht eine einfache und zuverlässige Abdichtung des Batteriefaches durch die Verwendung handelsüblicher und preisgünstiger O-Ringe. Zudem kann bei dieser Anordnung auf einfache Weise das Behandlungsgerät ein- oder ausgeschaltet werden, indem der das Batteriefach aufweisende Teil vom anderen Teil des Behandlungsgerätes abgeschraubt wird, so daß kein von außen zu betätigender Ein- und Ausschalter erforderlich ist, der ggf. beweglich wäre und gegenüber Wasser abgedichtet werden müßte. Es werden also eine zuverlässige Wasserdichtigkeit und eine kostengünstige Herstellung des Behandlungsgerätes begünstigt.

Die Ausgestaltung eines derartig zweiteiligen Gehäuses, die Anordnung des Gewindes und der O-Ring-Dichtung, sowie die Handhabung eines derartigen Behandlungsgerätes, insbesondere die Schraubbewegung, wird durch die im wesentlichen zylindrische Form des Gehäuses begünstigt.

Vorteilhaft kann darüber hinaus vorgesehen sein, daß insgesamt keine beweglichen äußeren Bedienungselemente an dem Behandlungsgerät vorgesehen sind, z. B. drehbare Potentiometer, kippbare Schalter oder drückbare Taster. Hierdurch ist eine Abdichtung des Behandlungsgerätes erleichtert, so daß die Zuverlässigkeit des Behandlungsgerätes erhöht und dessen Herstellungskosten verringert werden können.

Vorteilhaft kann das Gehäuse aus Titan bestehen bzw. aus einer Titanlegierung: Auf diese Weise wird ein allergenfreies bzw. allergenarmes Gehäuse ermöglicht, welches zudem mechanisch und chemisch hochbeständig ist, welches durch sein geringes Gewicht einen hohen Tragekomfort ermöglicht, welches darüber hinaus eine zuverlässige elektrische Abschirmung sicherstellt und welches zudem auf einfache Weise durch entsprechende Oberflächenbehandlung, wie z. B. Eloxieren, verschiedenartig gestaltbar ist und damit Kundenwünschen hinsichtlich der optischen Erscheinung des Behandlungsgerätes gut anpaßbar ist.

Vorteilhaft können Haltemittel vorgesehen sein, die die Batterie innerhalb des Batteriefaches in ihrer Lage fixieren. Derartige Haltemittel unterstützen die Möglichkeit, auf einen separaten Ein- und Ausschalter zu verzichten: Durch entsprechende Bewegung des Batteriefaches gegenüber dem übrigen Gehäuse kann bei im Batteriefach fixierter Batterie sichergestellt werden, daß das Gerät mit Hilfe dieser erwähnten Bewegung eingeschaltet bzw. ausgeschaltet wird, da bewegungsabhängig der Kontakt zwischen der Batterie und der eigentlichen Elektronik des Behandlungsgerätes hergestellt bzw. unterbrochen wird.

Um bei Verwendung derartiger Haltemittel die Batterie auch bei eingeschränkter Feinmotorik sicher aus dem Batteriefach entfemen zu können, kann vorteilhaft eine Bohrung mit kleinem Durchmesser im Batteriefach vorgesehen sein. Durch diese Bohrung kann beispielsweise ein schmaler, stecknadelartiger Stift in das Batteriefach eingesteckt werden, um die Batterie aus ihrer Halterung zu lösen, beispielsweise wenn die Batterie gewechselt werden soll.

Auf einfache Weise kann vorgesehen sein, diese Haltemittel als Magnet auszugestalten. Ausreichende Haltekräfte einerseits und eine leichte Entfernbarkeit der Batterie andererseits sind auf diese Weise problemlos zu ermöglichen. Gegenüber mechanischen Haltemitteln, beispielsweise Klemmen od. dgl., kann zudem ausgeschlossen werden, daß durch einen Verschleiß derartiger Haltemittel der sichere Halt der Batterie bei fortgeschrittener Lebensdauer des Behandlungsgerätes nicht mehr sichergestellt ist.

Vorteilhaft kann der Magnet als Ringmagnet ausgestaltet sein, entweder einteilig oder zusammengesetzt aus mehreren Einzelteilen, wobei die Ausnehmung dieses Ringmagneten über der erwähnten kleinen Bohrung im Batteriefach angeordnet ist, so daß das Ausstoßen der Batterie auf die beschriebene Weise problemlos möglich ist.

Das vorgeschlagene Hör-Behandlungsgerät kann z. B. als Im-Ohr-Gerät ode als Hinter-dem-Ohr-Gerät ausgebildet sein. Entsprechend geformte Schallröhrchen, die den Schall von der Schallaustrittsöffnung des Gehäuses in die Nähe des Trommelfells des Benutzers leiten, können abnehmbar an das Gehäuse anschließen, z. B. mittels eines Gewindes. So können die Schallröhrchen bei Beschädigung oder zum Reinigen abgenommen werden. Zudem kann so - bei ausreichend kleinen Abmessungen - das gleiche Gehäuse durch Verwendung eines entsprechenden Schallröhrchens wahlweise im Ohr oder auch hinter den Ohr getragen werden.

Ein Ausführungsbeispiel der Erfindung wird anhand der Zeichnung im folgenden näher erläutert.

Dabei ist mit 1 allgemein ein Behandlungsgerät dargestellt, welches ein zweiteiliges Gehäuse 2 aus einer Titanlegierung aufweist. Der obere Gehäuseteil 2a enthält die Elektronik des Behandlungsgerätes, während der unten dargestellte Teil 2b ein Batteriefach 7 des Behandlungsgerätes 1 enthält. Die beiden Teile 2a und 2b sind miteinander verschraubt, wobei ein im Verschraubungsbereich befindlicher O-Ring 3 die Ausgestaltung eines insgesamt wasserdichten Gehäuses 2 ermöglicht.

Das .Behandlungsgerät 1 ist als Hörgerät ausgestaltet. Es verfügt daher über eine Schallaufnahmeöffnung 4, hinter der ein Mikrophon angeordnet ist. Die Schallaufnahmeöffnung 4 ist durch eine wasserdichte, aber akustisch durchlässige Folie wasserdicht verschlossen. Weiterhin verfügt der Gehäuseteil 2a über eine Schallaustrittsöffnung 5, über welche Geräusche an das Ohr des Patienten bzw. des Trägers des Behandlungsgerätes 1 abgegeben werden können. Diese Geräusche werden dabei von der Schallaustrittsöffnung durch ein Schaffröhrchen 6 in das Ohr des Trägers des Behandlungsgerätes 1 geleitet.

Das Schallröhrchen 6 schließt wasserdicht an den Gehäuseteil 2a an, ist also nur im Bereich seines vorderen freien Endes offen und verhindert dadurch in vielen Fällen das Eindringen von Flüssigkeit. Zudem ist jedoch auch die Schallaustrittsöffnung 5 mit einer wasserdichten, aber akustisch durchlässigen Folie abgedichtet, so daß in jedem Fall das Eindringen von Feuchtigkeit in den Gehäuseteil 2a vermieden ist. Die im Gehäuseteil 2a angeordnete Elektronik ist zudem wasserdicht im Gehäuseteil 2a untergebracht, beispielsweise wasserdicht eingeklebt, so daß sie eine Wassersperre zum Batteriefach 7 bildet.

Diese Elektronik kann Kontakte an ihrer Unterseite aufweisen, die in das Innere des Gehäuseteiles 2b gerichtet sind: Auf diese Weise können die erwähnten Kontakte an eine im Batteriefach 7 angeordnete Batterie anschließen. Zudem können diese oder andere Kontakte zum Anschluß externer Programmiergeräte dienen, so daß bei abgenommenem Gehäuseteil 2b die Elektronik des Behandlungsgerätes 1 beeinflußt, z. B. programmiert und an das Hörvermögen des Patienten angepaßt werden kann.

Innerhalb des Batteriefaches 7 ist ein Ringmagnet 8 angeordnet, der die im Batteriefach 7 angeordnete Batterie in ihrer vorgegebenen Position hält. Wenn der Gehäuseteil 2b vom Gehäuseteil 2a abgeschraubt wird, stellt dieser Ringmagnet 8 daher sicher, daß die Batterie von den Kontakten der Elektronik des Behandlungsgerätes 1 entfernt wird, so daß hierdurch automatisch das Behandlungsgerät auch ohne Betätigung eines eigens dafür vorgesehenen Schalters ausgeschaltet wird. Mit Hilfe des Ringmagneten 8 ist es daher möglich, schon bei einer geringen Drehbewegung das Behandlungsgerät 1 auszuschalten, so daß der O-Ring 3 geschont wird und Verletzungsgefahren für den O-Ring 3 vermieden werden, da der Gehäuseteil 2b nicht jeweils vollständig vom Gehäuseteil 2a abgeschraubt werden muß, wenn das Gerät ausgeschaltet werden soll.

Im Gehäuseteil 2b ist eine untere Bohrung 9 mit geringem Durchmesser vorgesehen, die in die zentrale Öffnung des Ringmagneten 8 mündet. Wird ein Werkzeug mit geringem Durchmesser in die Bohrung 9 eingeführt, kann mit Hilfe dieses Werkzeuges, beispielsweise einer Stecknadel, die Batterie vom Ringmagneten 8 gelöst und aus dem Batteriefach 7 entnommen werden.

Die Bohrung 9 stellt zudem sicher, daß Luft in das Batteriefach eindringen kann, so daß beispielsweise bei Verwendung von Zink-Luft-Batterien deren störungsfreier Betrieb sichergestellt ist. Aufgrund des geringen Durchmessers der Bohrung 9 einerseits und aufgrund der Anordnung der Batterie und des Ringmagneten 8, die zusammen eine Art Labyrinthdichtung bilden, ist auch das innere des Gehäuseteiles 2b trotz der vorhandenen Bohrung 9 für die üblichen praktischen Anwendungsfälle eines Hör-Behandlungsgerätes wasserdicht, insbesondere, da der untere Gehäuseteil 2b wasser- und luftdicht an den oberen Gehäuseteil 2a anschließt, so daß der untere Gehäuseteil 2b seine Bohrung 9 lediglich als einseitige Öffnung aufweist, so daß mangels einer zweiten, zur Entlüftung dienenden Öffnung und aufgrund des geringen Durchmessers der Bohrung 9 das Verdrängen der im Batteriefach 7 enthaltenen Luft und damit das Eintreten von Feuchtigkeit erschwert ist.

Bei erhöhten Anforderungen an die Wasserdichtigkeit des Behandlungsgerätes kann jedoch abweichend von dem dargestellten Ausführungsbeispiel eine Wassersperre zwischen Magnet und Batterie vorgesehen sein, z. B. in Form eines in den Gehäuseteil 2b eingehängten Foliensackes. Die geringe Materialstärke sichert eine ausreichende Haltekraft des Magneten. Die sackartige Form ermöglicht eine weitgehende Verformung der Folie und damit das Ausstoßen der Batterie unter Benutzung der Bohrung 9. Bei Verwendung einer luftdurchlässigen Folie können samtliche Batterietypen problemlos verwendet werden.

Mit 10 ist eine Folie angedeutet, die wasserdicht und gleichzeitig akustisch durchlässig ist und die aufgrund kleinster Poren luftdurchlässig ist. Aufgrund der geringen Abmessungen des Behandlungsgerätes 1 ist montagefreundlich ein einziges Folienstück vorgesehen. Damit die Schwingungen dieser Folie 10 nicht eine gegenseitige Beeinträchtigung von Schallaufnahme und Schallaustritt bewirken, sind die beiden diesen Öff-nungen zugeordneten Folienbereiche akustisch voneinander getrennt, z.B. durch einen Rahmen, der zumindest einen der beiden Bereiche gegenüber dem anderen Bereich abtrennt. Ein derartiger Rahmen kann durch die Oberseite des die Elektronik enthaltenden Blocks gebildet sein oder durch ein separates Bauteil.

Die Abmessungen des Behandlungsgerätes 1 können vergleichsweise gering gehalten sein: Beispielsweise mit einem Durchmesser von etwa 1 cm und einer Baulänge von etwa 2 cm kann es beispielsweise entweder als retroaurikuläres Behandlungsgerät hinter dem Ohr getragen werden oder auch im Ohr.

Das Gehäuse 2 kann an seiner Oberfläche mattiert, geriffelt oder unrund ausgestaltet sein, um auf diese Weise einen sicheren Zugriff zu ermöglichen, der das Verschrauben bzw. Losschrauben der beiden Gehäuseteile 2a und 2b erleichtert.

## Patentansprüche

1. Behandlungsgerät (1) zur Behebung von Beeinträchtigungen des Gehörs,
mit einem Gehäuse (2), welches
■ aus Metall besteht,
■ ein Batteriefach (7)
■ und eine Schallaustrittsöffnung (5) aufweist,
■ die im Behandlungsgerät (1) befindliche Elektronik allseits gegen elektromagnetische Wellen abschirmend umgibt,
■ mit der Haut des Trägers in Kontakt kommt, und
■ eine im wesentlichen zylindrische Form aufweist.

2. Behandlungsgerät nach Anspruch 1, **dadurch gekennzeichnet, daß** das Batteriefach (7) gegenüber dem übrigen Gehäuse (2) wasserdicht abgedichtet ist.

3. Behandlungsgerät nach Anspruch 1 oder 2, **dadurch gekennzeichnet, daß** die Schallaustrittsöffnung (5) durch eine akustisch durchlässige, wasserdichte Folie abgedichtet ist.

4. Behandlungsgerät nach einem der vorhergehenden Ansprüche, **dadurch gekennzeichnet, daß** im Gehäuse (2) eine Schallaufnahmeöffnung (4) vorgesehen ist, welche mittels einer akustisch durchlässigen, wasserdichten Folie abgedichtet ist.

5. Behandlungsgerät nach einem der vorhergehenden Ansprüche, **dadurch gekennzeichnet, daß** das Gehäuse (2) zwei Teile (2a, 2b) aufweist, wobei der das Batteriefach (7) aufweisende Gehäuseteil (2b) mit dem anderen Gehäuseteil (2a) verschraubt ist und wobei im Verschraubungsbereich eine O-Ring-Dichtung (3) angeordnet ist.

6. Behandlungsgerät nach einem der vorhergehenden Ansprüche, **dadurch gekennzeichnet, daß** das Behandlungsgerät (1) frei von beweglichen äußeren Bedienungselementen ist.

7. Behandlungsgerät nach einem der vorhergehenden Ansprüche, **gekennzeichnet durch** ein aus Titan bzw. einer Titanlegierung bestehendes Gehäuse (2).

8. Behandlungsgerät nach einem der vorhergehenden Ansprüche, **dadurch gekennzeichnet, daß** im Batteriefach (7) Haltemittel zur Lagefixierung der Batterie vorgesehen sind.

9. Behandlungsgerät nach Anspruch 8, **dadurch gekennzeichnet, daß** eine Bohrung (9) mit kleinem Durchmesser im Batteriefach (7) angeordnet ist, derart, daß die kleine Bohrung (9) einen Zugriff auf die Batterie von außen ermöglicht.

10. Behandlungsgerät nach Anspruch 8, **dadurch gekennzeichnet, daß** die Haltemittel als Magnet ausgestaltet sind.

11. Behandlungsgerät nach Anspruch 9 und 10, **dadurch gekennzeichnet, daß** der Magnet als Ringmagnet (8) ausgestaltet ist, wobei die Bohrung (9) in die mittige Aussparung des Ringmagneten (8) mündet.

## Claims

1. Hearing aid (1) for the correction of auditory impairments,
comprising a housing (2) which
• is made of metal,
• has a battery compartment (7)
• and a sound outlet aperture (5),
• on all sides shields the electronics located in the hearing aid (1) from electromagnetic waves,
• comes into contact with the wearer's skin, and
• has a substantially cylindrical shape.

2. Hearing aid according to claim 1, **characterised in that** the battery compartment (7) is sealed in a water-tight manner from the rest of the housing (2).

3. Hearing aid according to claim 1 or 2, **characterised in that** the sound outlet aperture (5) is sealed by an acoustically permeable, water-tight film.

4. Hearing aid according to any of the preceding claims, **characterised in that** provided in the housing (2) is a sound receiving aperture (4) which is sealed by means of an acoustically permeable, water-tight film.

5. Hearing aid according to any of the preceding claims, **characterised in that** the housing (2) incorporates two elements (2a, 2b), with the housing element (2b) that incorporates the battery compartment (7) being screwed onto the other housing element (2a) and there being an O-ring seal (3) disposed in the screw connection zone.

6. Hearing aid according to any of the preceding claims, **characterised in that** the hearing aid (1) is without any movable external controls.

7. Hearing aid according to any of the preceding claims, **characterised by** a housing (2) made of titanium or a titanium alloy.

8. Hearing aid according to any of the preceding claims, **characterised in that** provided in the battery compartment (7) there are retaining means for fixing the battery in position.

9. Hearing aid according to claim 8, **characterised in that** a small diameter bore (9) is disposed in the battery compartment (7), in such a way that the small bore (9) enables the battery to be accessed from the outside.

10. Hearing aid according to claim 8, **characterised in that** the retaining means are in the form of a magnet.

11. Hearing aid according to claim 9 and 10, **characterised in that** the magnet is in the form of a ring magnet (8), the bore (9) opening out into the central void of the ring magnet (8).

## Revendications

1. Appareil de traitement (1) pour remédier à des déficiences de l'audition, comportant un boîtier (2)
composé de métal,
un compartiment à pile (7)
et une ouverture de sortie du son (5),
entourant et protégeant de tous les côtés les composants électroniques contenus dans l'appareil de traitement (1) contre des ondes électromagnétiques,
entrant en contact avec la peau du porteur, et
ayant une forme essentiellement cylindrique.

2. Appareil de traitement selon la revendication 1, **caractérisé en ce que** le compartiment à pile (7) est fermé de manière étanche à l'eau par rapport à la partie restante du boîtier (2).

3. Appareil de traitement selon les revendications 1 ou 2, **caractérisé en ce que** l'étanchéité de l'ouverture de sortie du son (5) est établie par une feuille à perméabilité acoustique et étanche à l'eau.

4. Appareil de traitement selon l'une des revendications précédentes, **caractérisé en ce que** le boîtier (2) comporte une ouverture de réception du son (4), dont l'étanchéité est établie par une feuille à perméabilité acoustique et étanche à l'eau.

5. Appareil de traitement selon l'une des revendications précédentes, **caractérisé en ce que** le boîtier (2) comporte deux parties (2a, 2b), la partie du boîtier (2b) contenant le compartiment à pile (7) étant assemblée à l'autre partie du boîtier (2a) par vissage, un joint torique d'étanchéité (3) étant agencé dans la zone de vissage.

6. Appareil de traitement selon l'une des revendications précédentes, **caractérisé en ce que** l'appareil de traitement (1) ne comporte pas d'éléments de commande externes mobiles.

7. Appareil de traitement selon l'une des revendications précédentes, **caractérisé par** un boîtier (2) composé de titane ou d'un alliage de titane.

8. Appareil de traitement selon l'une des revendications précédentes, **caractérisé en ce que** des moyens de retenue destinés à fixer la pile dans sa position sont agencés dans le compartiment à pile (7).

9. Appareil de traitement selon la revendication 8, **caractérisé en ce que** un alésage (9) de petit diamètre est agencé dans le compartiment à pile (7), le petit alésage (9) donnant accès à la pile à partir de l'extérieur.

10. Appareil de traitement selon la revendication 8, **caractérisé en ce que** les moyens de retenue sont constitués par un aimant.

11. Appareil de traitement selon les revendications 9 et 10, **caractérisé en ce que** l'aimant est constitué par un aimant annulaire (8), l'alésage (9) débouchant dans l'évidement central de l'aimant annulaire (8).
